# EUROPÄISCHE PATENTSCHRIFT

(11) **EP 2 514 585 B1**
(45) Veröffentlichungstag und Bekanntmachung des Hinweises auf die Patenterteilung: **16.01.2019**
(21) Anmeldenummer: 11163365.7
(22) Anmeldetag: 21.04.2011
(51) Int. Cl.: B30B 5/06, B27N 3/24

(54) **Kontinuierliche Presse**
Continuous press
Presse continue

(43) Veröffentlichungstag der Anmeldung: 24.10.2012
(73) Patentinhaber: Siempelkamp Maschinen- und Anlagenbau GmbH, 47803 Krefeld (DE)
(72) Erfinder: Fechner, Hans Dr. Ing., 40489 Düsseldorf (DE); Schöler, Michael Dr., 47509 Rheurdt (DE); Sebastian, Lothar, Dipl.-Ing., 47239 Duisburg (DE)
(74) Vertreter: von dem Borne, Andreas

(56) Entgegenhaltungen:
- DE-A1- 10 228 936
- DE-A1- 10 320 741
- DE-A1- 19 926 258
- DE-C1- 19 740 325

## Beschreibung

Die Erfindung betrifft eine kontinuierliche Presse für die Herstellung von Holzwerkstoffplatten, insbesondere Faserplatten oder Spanplatten, mit einem Pressengestell mit mehreren in Pressenlängsrichtung gereihten Pressenrahmen, wobei innerhalb der Pressenrahmen einen Presspalt bildende obere Pressenplatte und untere Pressenplatte angeordnet sind, wobei die obere Pressenplatte oder die untere Pressenplatte mit mehreren in Pressenlängsrichtung verteilten Reihen von Zylinderkolbenanordnungen beaufschlagt ist, welche einerseits an die Querholme der Pressenrahmen und andererseits an die jeweilige Pressenplatte angeschlossen sind, wobei die den Zylinderkolbenanordnungen abgewandte Pressenplatte unter Zwischenschaltung einer oder mehrerer Druckverteilplatten an die dieser Pressenplatte zugeordneten Querholme der Pressenrahmen angeschlossen ist, wobei an den Druckverteilplatten zwischen jeweils zwei benachbarten Pressenrahmen Auflager für die Pressenplatte befestigt sind. Die Auflager sind folglich versetzt zu den Krafteinleitungsrichtungen der Zylinder angeordnet.

Kontinuierliche Presse meint insbesondere eine kontinuierlich arbeitende Presse mit im Pressenoberteil und im Pressenunterteil endlos umlaufenden Pressbändern, z. B. Stahlpressbändern, welche unter Zwischenschaltung von Wälzkörperaggregaten, z. B. Rollstäben an den Pressenplatten abgestützt sind. Holzwerkstoffplatten meint insbesondere Faserplatten oder Spanplatten, besonders bevorzugt MDF-Platten (Medium Densified Fiber). Die beleimten Holzwerkstoffpartikel, z. B. Fasern, werden zu einer kontinuierlichen Pressgutmatte gestreut und diese Pressgutmatte aus beleimten Holzwerkstoffpartikeln wird in der kontinuierlichen Presse unter Anwendung von Druck und Wärme zu der Holzwerkstoffplatte verpresst. Die Pressenplatten sind als beheizte Pressenplatten und folglich Heizplatten ausgebildet. An die Pressenplatten bzw. Heizplatten können einlaufseitig vorkragende obere und untere Einlaufplatten angeschlossen sein, welche einen sich in Arbeitsrichtung verjüngenden Einlaufspalt bilden, wobei die obere und/oder untere Einlaufplatte ebenfalls mit Zylinderkolbenanordnungen beaufschlagt sind. Die zu verpressende Pressgutmatte wird folglich zunächst im Bereich des Einlaufmauls in einer Verdichtungszone verdichtet. An diese Verdichtungszone schließt sich eine Durchwärmzone an, in welcher die Matte unter Anwendung von Druck und Wärme auf im Wesentlichen das Endmaß gepresst wird. An diese Durchwärmzone schließt sich dann abschließend die sogenannte Kalibrierungszone an, in welcher die Pressgutmatte bei verhältnismäßig geringem Pressdruck und exakter Pressspalteinstellung fertiggestellt wird.

Eine kontinuierliche Presse der eingangs beschriebenen Art ist z. B. aus der DE 103 20 741 B4 bekannt. Bei der Ausführungsform als Oberkolbenpresse sind die Zylinderkolbenanordnungen an die obere Pressenplatte angeschlossen, während die untere Pressenplatte unter Zwischenschaltung der Druckverteilplatten mit den Auflagern auf den Pressenrahmen aufliegt. Damit wird das sogenannte "Schmiegeprinzip" auch bei herkömmlichen Rahmenkonstruktionen verwirklicht, bei denen die Zylinderkolbenanordnungen an die Rahmenkonstruktionen angeschlossen sind und bei denen die Arbeitsrichtung der Zylinderkolbenanordnungen im Wesentlichen in der Rahmenebene liegt. Durch die Realisierung des Schmiegeprinzips soll in der Praxis eine Schwankung des Pressspaltes vermieden werden. Dieses ist insbesondere bei der Herstellung von Dünnplatten zweckmäßig.

Dazu wird in der DE 199 26 258 A1, welche ebenfalls eine kontinuierliche Presse beschreibt, die nach dem Schmiegeprinzip arbeitet, vorgeschlagen, dass in der Kalibrierzone der Presstrecke die Abstützlinien an der Pressplatte des festen Pressenholmes zu den Abstützlinien an der Pressplatte des beweglichen Pressenholms versetzt zueinander, d. h. abweichend von den Senkrechten angeordnet sind. Dadurch sollen sich in der Kalibrierzone Druck- und Dickenschwankungen im Pressspalt absolut vermeiden lassen, da in diesem Bereich die Abbindereaktionen stattfinden und diese Schwankungen im Endprodukt negative Auswirkungen auf die Qualität und die Biegefestigkeit haben. In der Kalibrierzone werden durch Anwendung des Schmiegeprinzips die kritischen Druckschwankungen vermieden bzw. stark reduziert, so dass bei gleicher Leimmenge die physikalischen Eigenschaften der hergestellten Werkstoffplatten erhöht werden oder zum Erreichen bestimmter Festigkeiten die eingesetzte Leimmenge um 3 % bis 8 % reduziert werden sollen.
Die insoweit bekannten Maßnahmen haben sich zwar grundsätzlich bewährt, sie sind jedoch weiter entwicklungsfähig. - Hier setzt die Erfindung ein.
Der Erfindung liegt die Aufgabe zugrunde, eine kontinuierlich arbeitende Presse zu schaffen, mit welcher sich Holzwerkstoffplatten hoher Qualität in besonders wirtschaftlicher Weise herstellen lassen.

Zur Lösung dieser Aufgabe lehrt die Erfindung bei einer gattungsgemäßen kontinuierlichen Presse der eingangs beschriebenen Art, dass die Druckverteilplatten mit den Auflagern in Pressenlängsrichtung über einen Bereich angeordnet oder verteilt sind, der mehr als 75 % der Länge der Pressenplatten entspricht, gemäß Anspruch 1. Besonders bevorzugt sind die Druckverteilplatten über einen Bereich angeordnet oder verteilt, der mehr als 90 % der Länge der Pressenplatten entspricht. - Die Erfindung geht dabei zunächst von der grundsätzlich bekannten Erkenntnis aus, dass sich Pressspaltschwankungen in einer kontinuierlichen Presse vermeiden bzw. reduzieren lassen, wenn Druckverteilplatten mit Auflagern, z. B. Isolierungsauflagern, eingesetzt werden, die zwischen den Pressenrahmen versetzt zu den Pressenrahmen und insbesondere versetzt zu der Arbeitsrichtung der Zylinderkolbenanordnungen angeordnet sind. Überraschend ist dabei die Tatsache, dass sich die Herstellung in besonderer Weise optimieren lässt, wenn die erfindungsgemäßen Druckverteilplatten mit den Auflagern nicht nur im Bereich der Kalibrierzone, sondern im nahezu gesamten Pressenbereich angeordnet sind. Bislang ist man davon ausgegangen, dass lediglich im Bereich der Kalibrierzone Druck- und Dickenschwankungen im Pressspalt zwingend vermieden werden müssen. Die Erfindung geht von der überraschenden Erkenntnis aus, dass sich die Verfahrensführung weiter optimieren lässt, wenn auch in den übrigen Pressenbereichen, und insbesondere in der Durchwärmzone Druck und Presspaltschwankungen durch das erfindungsgemäße Schmiegeprinzip vermieden werden. Ferner geht die Erfindung von der Erkenntnis aus, dass auf diese Weise nicht nur die Eigenschaften der fertigen Holzwerkstoffplatten, z. B. die Querzugfestigkeit, erheblich verbessern lassen, sondern dass sich insbesondere Standard-Holzwerkstoffplatten, z. B. MDF-Platten mit üblicher Querzugfestigkeit bei deutlich reduzierter Leimmenge und damit erheblicher Kostenersparnis herstellen lassen. So lassen sich mit der erfindungsgemäßen kontinuierlichen Presse Holzwerkstoffplatten mit vorgegebener Querzugfestigkeit bei einer Leimeinsparung von mehr als 20 %, z. B. 20 % bis 30 % herstellen. Die im Zusammenhang mit der Realisierung des Schmiegeprinzips in der Kalibrierzone prognostizierten Leimeinsparungen von 3 % bis 8 % werden folglich bei Weitem übertroffen.

Vorteilhafte Weiterbildungen der Erfindung werden im Folgenden erläutert:
Die kontinuierliche Presse kann in an sich bekannter Weise zusätzlich zu den Pressenplatten mit einlaufseitig vorkragenden Einlaufplatten ausgerüstet sein, welche einen sich in Arbeitsrichtung verjüngenden Einlaufspalt bilden, wobei die obere Einlaufplatte und/oder die untere Einlaufplatte ebenfalls mit an den Querholmen der Pressenrahmen abgestützten Zylinderkolbenanordnungen beaufschlagt sind. Es liegt dabei im Rahmen der Erfindung, wenn im Bereich der Einlaufplatten auf die erfindungsgemäßen Druckverteilplatten und Auflager verzichtet wird, so dass die Druckverteilplatten und Auflager dann - wie eingangs beschrieben - im Wesentlichen im gesamten Bereich der Pressenplatten, z. B. 70 % der Pressenplatten, vorzugsweise 90 % der Pressenplatten angeordnet sind. Alternativ liegt es jedoch ebenso im Rahmen der Erfindung, wenn auch die obere oder untere Einlaufplatte unter Zwischenschaltung von Druckverteilplatten mit Auflagern an dem jeweiligen Querholm der Pressenrahmen abgestützt ist. Das Schmiegeprinzip kann folglich auch im Bereich der Einlaufplatten und folglich im Verdichtungsbereich realisiert werden. In diesem Fall können die Druckverteilplatten mit den Auflagern in Pressenlängsrichtung über einen Bereich angeordnet bzw. verteilt sein, der mehr als 75 %, vorzugsweise mehr als 90 % der Gesamtlänge von Pressenplatten einerseits und Einlaufplatten andererseits entspricht.

Besonders bevorzugt ist die kontinuierliche Presse als Oberkolbenpresse ausgebildet, bei welcher die Zylinderkolbenanordnungen auf die obere Pressenplatte und ggf. die obere Einlaufplatte arbeiten, in diesem Fall liegt die untere Pressenplatte unter Zwischenschaltung der Druckverteilplatten auf den unteren Querholmen der Pressenrahmen auf. Grundsätzlich lässt sich die Erfindung aber auch bei Unterkolbenpressen realisieren. Jedenfalls sind die Auflager vorzugsweise als Isolierungsauflager ausgebildet. Die Auflager können als sich über die jeweilige Plattenbreite erstreckende Auflagerstreifen ausgebildet sein, welche entweder eine sich über die Plattenbreite erstreckende durchgehende Abstützfläche oder auch mehrere über die Plattenbreite verteilte singuläre Abstützflächen aufweisen. Jedenfalls sind diese Abstützflächen in Pressenlängsrichtung zwischen den Pressenrahmen und folglich versetzt zu der Arbeitsrichtung der Zylinderkolbenanordnungen angeordnet. Denn die Zylinderkolbenanordnungen sind besonders bevorzugt in der Rahmenebene positioniert.

Es liegt im Rahmen der Erfindung, dass zwischen jeweils zwei benachbarten Pressenrahmen jeweils ein oder mehrere Auflager mittig positioniert sind. So kann beispielsweise zwischen jeweils zwei benachbarten Pressenrahmen jeweils ein Auflagerstreifen zentral positioniert sein. Es liegt jedoch auch im Rahmen der Erfindung, dass einem Pressenrahmen jeweils zumindest zwei Auflager zugeordnet sind, welche jeweils mit vorgegebenem Abstand zu dem Pressenrahmen in Pressenlängsrichtung beidseitig des Pressenrahmens angeordnet sind. Ausgehend von einem Pressenrahmen mit einer daran angeordneten Zylinderkolbenreihe erfolgt die Krafteinleitung dieser Zylinderkolbenreihe folglich nicht unmittelbar auf den senkrecht darunter liegenden Querholm des Pressenrahmens, sondern gleichsam schräg in Richtung der beidseitig äquidistant beabstandeten Auflager. Auf diese Weise erfolgt auch Verdopplung der Kraftstützpunkte in Pressenlängsrichtung.

Insgesamt sind zumindest 75 % der Pressenrahmen und folglich auch 75 % der Zylinderkolbenreihen die erfindungswesentlichen Druckverteilplatten mit Auflagern zugeordnet, vorzugsweise 90 % der Pressenrahmen bzw. Zylinderkolbenreihen. Besonders bevorzugt sind sämtlichen Pressenrahmen und Zylinderkolbenreihen, bzw. im Wesentlichen sämtlichen Pressenrahmen und Zylinderkolbenreihen im Bereich der Pressplatten und ggf. auch im Bereich der Einlaufplatten die erfindungsgemäßen Auflager zugeordnet.

Jedenfalls ragen die Auflager als Erhebungen um ein vorgegebenes Maß aus der der Pressenplatte zugeordneten Oberfläche der Druckverteilplatte hervor, so dass sich in Pressenlängsrichtung die diskreten Abstützpunkte ergeben.

Gegenstand der Erfindung ist auch ein Verfahren, gemäß Anspruch 11, zur Herstellung von Holzwerkstoffplatten mit der kontinuierlich arbeitenden Presse von Anspruch 1. Die zu verpressende Pressgutmatte aus beleimten Holzwerkstoff-Partikeln, z. B. beleimten Fasern oder Spänen, durchläuft in an sich bekannter Weise einlaufseitig, z. B. im Bereich der Einlaufplatten, eine Verdichtungszone, danach in einem ersten Abschnitt der Pressenplatten eine Durchwärmzone und schließlich in einem zweiten Abschnitt der Pressenplatten eine Kalibrierzone. Zur Reduzierung der für die Erzielung einer vorgegebenen Querzugfestigkeit der herzustellenden Holzwerkstoffplatte erforderlichen Leimmenge sind sowohl in der Kalibrierungszone als auch in der in der Kalibrierungszone vorgeordneten Durchwärmzone Druckverteilplatten mit Auflagern der erfindungsgemäßen Art angeordnet. Dabei liegt es im Rahmen des beanspruchten Verfahrens, dass außerdem in der der Durchwärmezone vorgeordneten Verdichtungszone, z. B. im Bereich von Einlaufplatten, Druckverteilplatten mit Auflagerelementen verwendet werden. Während der Einsatz von Druckverteilplatten mit Auflagern bislang in erster Linie zur Optimierung der Platteneigenschaften, insbesondere zur Erhöhung der Querzugfestigkeit der Holzwerkstoffplatte und u. a. auch zur Optimierung der Herstellung von Dünnplatten und Dünnstplatten eingesetzt wurde, kommt es im Rahmen der Erfindung in erster Linie auf die Reduzierung der einzusetzenden Leimmengen an, so dass insbesondere Standard-Holzwerkstoffplatten mit mehr als 20 % reduzierter Leimmenge und damit in besonders wirtschaftlicher Weise herstellbar sind.

So schlägt die Erfindung in bevorzugter Weiterbildung die Herstellung einer MDF-Faserplatte mit einer Dicke von 4 mm bis 30 mm, vorzugsweise 6 mm bis 30 mm und mit einer Querzugfestigkeit von 0,5 N/m² bis 1,m0 N/m², vorzugsweise 0,6 bis 0,8 N/m² vor, wobei eine Streugutmatte mit einer Leimmenge von weniger als 9 %, vorzugsweise bis zu 8 %, z. B. 5 % bis 8 %, verwendet wird. Die angegebenen Leimmengen beziehen sich auf die Angabe in Gewichtsprozent, und zwar bezogen auf den Festharzanteil der verpressten Holzwerkstoffplatte.

Bei den verwendeten Leimen handelt es sich insbesondere um Harnstoff-Formaldehyd-Harze. Holzwerkstoffplatte meint insbesondere Faserplatte und ganz besonders bevorzugt MDF-Platte. Die erfindungsgemäßen Leimeinsparungen lassen sich jedoch auch bei anderen Holzwerkstoffplattentypen und insbesondere auch mit anderen Leimen bzw. Bindemitteln erzielen.

Im Folgenden wird die Erfindung anhand einer lediglich ein Ausführungsbeispiel darstellenden Zeichnung näher erläutert. Es zeigen
- Fig. 1: eine erfindungsgemäße kontinuierliche Presse in einer vereinfachten Seitenansicht,
- Fig. 2: einen vergrößerten Ausschnitt aus dem Gegenstand nach Fig. 1 und
- Fig. 3: eine abgewandelte Ausführungsform des Gegenstandes nach Fig. 2.

In den Figuren ist eine kontinuierlich arbeitende Presse zur Herstellung von Holzwerkstoffplatten, insbesondere MDF-Platten dargestellt. In dieser kontinuierlichen Presse wird eine in Arbeitsrichtung A in die Presse einlaufende Pressgutmatte aus beleimten Holzpartikeln, z. B. beleimten Fasern, zu einer Holzwerkstoffplatte verpresst. Die Presse weist im Pressenoberteil eine obere Pressenplatte 1 und im Pressenunterteil eine untere Pressenplatte 2 auf, die jeweils als Heizplatten ausgebildet sind. Die Pressenplatten 1, 2 sind in einem Pressengestell angeordnet, welches aus einer Vielzahl von in Pressenlängsrichtung gereihten Pressenrahmen 3 zusammengesetzt ist. Diese Pressenrahmen sind im Ausführungsbeispiel in Fensterbauweise aus Stahlblechzuschnitten realisiert. Ferner weist die Presse im Pressenoberteil und im Pressenunterteil endlos umlaufende Stahlpressbänder 4 auf, welche unter Zwischenschaltung von Wälzkörperaggregaten, z. B. Rollstäben 5 an den Pressenplatten 1, 2 abgestützt sind. Die Presse ist im Ausführungsbeispiel als Oberkolbenpresse ausgebildet. Das bedeutet, dass auf die obere Pressenplatte 1 eine Vielzahl von in Reihen angeordneten Zylinderkolbenanordnungen 6 arbeitet. Im Bereich jedes Pressenrahmens 3 ist folglich eine Reihe von Zylinderkolbenanordnungen 6 vorgesehen, wobei diese Zylinderkolbenanordnungen 6 einerseits an den oberen Querholm 3a des Pressenrahmens 3 und andererseits an die obere Pressenplatte 1 angeschlossen sind. In den Figuren ist erkennbar, dass die Zylinderkolbenanordnungen 6 jeweils in der Rahmenebene der Pressenrahmen 3 angeordnet sind, so dass die Arbeitsrichtung bzw. Arbeitsebene der Zylinderkolbenanordnungen in der Rahmenebene liegt.

An die Pressenplatten 1, 2 sind einlaufseitig vorkragende Einlaufplatten 1a, 2a angeschlossen, welche einen sich in Arbeitsrichtung A verjüngenden Einlaufspalt E bilden, an den sich der von den Pressplatten 1, 2 gebildete Pressspalt P anschließt. Im Ausführungsbeispiel handelt es sich um flexible, biegeelastische Einlaufplatten zur Einstellung einer variablen Einlaufkontur. Alternativ können jedoch auch ein oder mehrere gelenkig angeschlossene Einlaufplatten verwendet werden, die ggf. aus mehreren gelenkig miteinander verbundenen Plattenabschnitten zusammengesetzt sind. Die untere Einlaufplatte 2b ist - wie die untere Pressenplatte 2 - auf den unteren Querholmen 3b der Pressenrahmen 3 abgestützt, während an die obere Einlaufplatte 1a - wie an die obere Pressenplatte 1 - Zylinderkolbenanordnungen 6 angeschlossen sind.

Die untere Pressenplatte 2b ist unter Zwischenschaltung von Druckverteilplatten 7 an die unteren Querholme 3b der Pressenrahmen angeschlossen. Diese Druckverteilplatten 7 sind mit Auflagern 8 ausgerüstet, welche zwischen jeweils in Pressenlängsrichtung benachbarten Pressenrahmen auf den Druckverteilplatten 7 befestigt sind.

In Fig. 1 ist angedeutet, dass diese Druckverteilplatten 7 mit den Auflagern 8 im gesamten Pressenbereich und insbesondere im gesamten Bereich der Pressenplatten 1, 2 angeordnet sind. Die Druckverteilplatten 7 und die Auflager 8 sind folglich in Pressenlängsrichtung über einen Bereich angeordnet und verteilt, der mehr als 90 % der Länge der Pressenplatten 1, 2 und im Ausführungsbeispiel auch mehr als 90 % der Gesamtlänge von Pressenplatten 1, 2 und Einlaufplatten 1a, 2a entspricht. Das Schmiegeprinzip ist bei der erfindungsgemäßen Presse folglich über die gesamte Pressenlänge realisiert. Das Schmiegeprinzip beschränkt sich folglich nicht nur auf die auslaufseitige Kalibrierzone der Presse, sondern ist sowohl in der Durchwärmzone und der Kalibrierzone, besonders bevorzugt zusätzlich auch in der Einlaufzone und folglich Verdichtungszone realisiert.

Die in den Figuren lediglich angedeuteten Auflager 8 erstrecken sich vorzugweise über die gesamte Breite der Pressenplatten 1, 2 bzw. Einlaufplatten 1a, 2a. Sie können als sich über die Plattenbreite erstreckende, durchgehende Auflagerstränge im Sinne von durchgehenden Abstützflächen realisiert sein. Alternativ können diese Auflagerstränge aber auch von mehreren über die Plattenbreite verteilten singulären Abstützflächen gebildet werden. Einzelheiten sind nicht gezeigt. Jedenfalls sind die Auflager als Isolierungsauflager ausgebildet, so dass ein übermäßiger Wärmeübertrag von den beheizten Pressenplatten 1, 2 auf die Rahmen unterbunden wird. In dem dargestellten Ausführungsbeispiel sind über die Pressenlänge eine Vielzahl von einzelnen Druckverteilplatten 7 vorgesehen, wobei eine Druckverteilplatte 7 jeweils zwischen zwei Pressenrahmen 3 angeordnet und auf den unteren Querholmen 3b der Pressenrahmen 3 abgestützt ist. Alternativ können aber auch durchgehende Druckverteilplatten vorgesehen sein, welche mehrere Pressenrahmen oder auch sämtliche Pressenrahmen überspannen. Dieses ist in den Figuren nicht dargestellt.

Fig. 2 zeigt eine Ausführungsform, bei welcher zwischen zwei benachbarten Pressenrahmen jeweils ein Auflager 8 als Isolierungsauflager angeordnet ist, wobei dieses Auflager 8 mittig zwischen zwei benachbarten Pressenrahmen 3 positioniert ist.

Fig. 3 zeigt eine alternative Ausführungsform, bei welcher jedem Pressenrahmen 3 jeweils zwei Auflager 8 zugeordnet sind, welche jeweils mit vorgegebenem Abstand zu dem Pressenrahmen beidseitig des Pressenrahmens 3 angeordnet sind.

Während folglich bei der Ausführungsform nach Fig. 2 die Krafteinleitung zweier benachbarter Zylinder 6 im Wesentlichen in dasselbe mittig angeordnete Auflager 8 erfolgt, erfolgt die Krafteinleitung bei der Ausführungsform nach Fig. 3 in den einzelnen Zylinderkolbenanordnungen zugeordnete Paare von Auflagern 8. Dieses ist durch Pfeile vereinfacht angedeutet.

Mit der erfindungsgemäßen Presse, die beispielhaft in den Figuren dargestellt ist, lassen sich nicht nur Dünnplatten und Dünnstplatten, sondern besonders bevorzugt Dickplatten mit einer Dicke von 4 mm bis 30 mm, vorzugsweise 6 mm bis 30 mm mit grundsätzlich üblicher Querzugfestigkeit herstellen, jedoch mit deutlich reduzierten Leimmengen.

## Patentansprüche

1. Kontinuierliche Presse für die Herstellung von Holzwerkstoffplatten, insbesondere Faserplatten oder Spanplatten,
mit einem Pressengestell mit mehreren in Pressenlängsrichtung gereihten Pressenrahmen (3),
wobei innerhalb der Pressenrahmen einen Pressspalt (P) bildende obere Pressenplatte (1) und untere Pressenplatte (2) angeordnet sind,
wobei die obere Pressenplatte (1) oder die untere Pressenplatte (2) mit mehreren in Pressenlängsrichtung bzw. Arbeitsrichtung (A) verteilten Reihen von Zylinderkolbenanordnungen (6) beaufschlagt ist, welche einerseits an die Querholme (3a, 3b) der Pressenrahmen (3) und andererseits an die jeweilige Pressenplatte (1, 2) angeschlossen sind, wobei die den Zylinderkolbenanordnungen (6) abgewandte Pressenplatte (1, 2) unter Zwischenschaltung von Druckverteilplatten (7) an die dieser Pressenplatte (1, 2) zugeordneten Querholme (3a, 3b) der Pressenrahmen angeschlossen ist, wobei an den Druckverteilplatten (7) zwischen jeweils zwei in Pressenlängsrichtung benachbarten Pressenrahmen (3) Auflager (8) für die Pressenplatte (1, 2) befestigt sind, dadurch gekennzeicnet, dass in einem ersten Abschnitt der Pressenplatten eine Durchwärmzone und in einem zweiten Abschnitt der Pressenplatten eine Kalibrierungszone gebildet wird,
wobei die Druckverteilplatten (7) mit den Auflagern (8) sowohl im Bereich der Kalibrierungszone als auch im Bereich der Durchwärmzone angeordnet sind, wobei die Druckverteilplatten (7) mit den Auflagern (8) in Pressenlängsrichtung über einen Bereich angeordnet oder verteilt sind, der mehr als 75 % der Länge der Pressenplatten (1, 2) entspricht.

2. Presse nach Anspruch 1, **dadurch gekennzeichnet, dass** die Druckverteilplatten (7) mit den Auflagern (8) in Pressenlängsrichtung über einen Bereich angeordnet oder verteilt sind, der mehr als 90 % der Länge der Pressenplatten (1, 2) entspricht.

3. Presse nach Anspruch 1 oder 2, in der Ausführungsform als Oberkolbenpresse, wobei die Zylinderkolbenanordnung (6) zwischen den oberen Querholmen (3a) der Pressenrahmen (3) und der oberen Pressenplatte (1) angeordnet sind, **dadurch gekennzeichnet, dass** die untere Pressenplatte (2) unter Zwischenschaltung der Druckverteilplatten (7) mit den Auflagern (8) auf den unteren Querholmen (3b) der Pressenrahmen (3) aufliegt.

4. Presse nach einem der Ansprüche 1 bis 3, **dadurch gekennzeichnet, dass** den Pressenplatten (1, 2) einlaufseitig vorkragende obere und untere Einlaufplatten (1a, 2a) vorgeordnet sind, welche einen sich in Arbeitsrichtung verjüngenden Einlaufspalt (E) bilden, wobei die obere und/oder untere Einlaufplatte (1a, 2a) mit an den Querholme (3a, 3b) der Pressenrahmen abgestützten Zylinderkolbenanordnungen (6) beaufschlagt sind, **dadurch gekennzeichnet, dass** die obere oder untere Einlaufplatte (1a, 2a) unter Zwischenschaltung von Druckverteilplatten (7) an die der Einlaufplatte zugeordneten Querholmen (3a, 3b) angeschlossen ist, wobei an den Druckverteilplatten (7) zwischen zwei benachbarten Pressenrahmen (3) Auflager (8) für die Pressenplatte befestigt sind.

5. Presse nach Anspruch 4, **dadurch gekennzeichnet, dass** die Druckverteilplatten (7) mit den Auflagern (8) in Pressenlängsrichtung über einen Bereich angeordnet bzw. verteilt sind, der mehr als 75 %, vorzugsweise mehr als 90 % der Gesamtlänge von Pressenplatte (1, 2) und Einlaufplatte (1a, 2a) entspricht.

6. Presse nach einem der Ansprüche 1 bis 5, **dadurch gekennzeichnet, dass** zumindest 75 % der Pressenrahmen, vorzugsweise mehr als 90 % der Pressenrahmen und/oder zumindest 75 % der Reihen von Zylinderkolbenanordnungen, vorzugsweise mehr als 90 % der Reihen von Zylinderkolbenanordnungen, Druckverteilplatten (7) mit Auflagern (8) zugeordnet sind, besonders bevorzugt sämtlichen Pressenrahmen und sämtlichen Zylinderkolbenanordnungen.

7. Presse nach einem der Ansprüche 1 bis 6, **dadurch gekennzeichnet, dass** die Auflager (8) als Isolierungsauflager ausgebildet sind.

8. Presse nach einem der Ansprüche 1 bis 7, **dadurch gekennzeichnet, dass** die Auflager (8) als sich über die Plattenbreite erstreckende Auflagerstränge ausgebildet sind, welche sich über die Plattenbreite erstreckende durchgehende Abstützflächen oder mehrere über die Plattenbreite verteilte singuläre Abstützflächen aufweisen.

9. Presse nach einem der Ansprüche 1 bis 8, **dadurch gekennzeichnet, dass** zwischen jeweils zwei benachbarten Pressenrahmen (3) jeweils ein oder mehrere Auflager (8) mittig positioniert sind.

10. Presse nach einem der Ansprüche 1 bis 9, **dadurch gekennzeichnet, dass** den Pressenrahmen (3) jeweils zumindest zwei Auflager (8) zugeordnet sind, welche mit jeweils vorgegebenem Abstand zu dem Pressenrahmen in Pressenlängsrichtung beidseitig des Pressenrahmens (3) angeordnet sind.

11. Verfahren zur Herstellung von Holzwerkstoffplatten, insbesondere Faserplatten oder Spanplatten, mit einer kontinuierlichen Presse nach einem der Ansprüche 1 bis 10,
wobei die zu verpressende Pressgutmatte aus beleimten Holzwerkstoff-partikeln, z. B. Fasern oder Spänen, einlaufseitig, z. B. im Bereich der Einlaufplatten eine Verdichtungszone, danach in einem ersten Abschnitt der Pressenplatten eine Durchwärmzone und schließlich in einem zweiten Abschnitt der Pressenplatte eine Kalibrierungszone durchläuft, **dadurch gekennzeichnet, dass** zur Reduzierung der für die Erzielung einer vorgegebenen Querzugfestigkeit der herzustellenden Holzwerkstoffplatte erforderlichen Leimmenge sowohl in der Kalibrierungszone als auch in der der Kalibrierungszone vorgeordneten Durchwärmzone Druckverteilplatten mit Auflagern verwendet werden.

12. Verfahren nach Anspruch 11, **dadurch gekennzeichnet, dass** außerdem in der der Durchwärmzone vorgeordneten Verdichtungszone Druckverteilplatten mit Auflagern verwendet werden.

13. Verfahren nach Anspruch 11 oder 12, **dadurch gekennzeichnet, dass** zur Herstellung einer Faser oder Spanplatte, z. B. MDF-Faserplatte einer Dicke von 4 mm bis 30 mm, vorzugsweise 6 mm bis 30 mm und mit einer Querzugfestigkeit von 0,5 N/m² bis 1,0 N/m², vorzugsweise 0,6 bis 0,8 N/m², eine Streugutmatte mit einer Leimmenge von weniger als 9 %, vorzugsweise bis zu 8 %, z. B. 5 % bis 8 % verwendet wird, bezogen auf den Feststoffharzanteil (Gewichtsprozent) der verpressten Holzwerkstoffplatte.

## Claims

1. Continuous press for the manufacturing of wood-based board, in particular fibreboards or chipboards,
with a press stand with several press frames (3) aligned in a row in the longitudinal direction of the press, wherein within the press frames an upper press plate (1) and a lower press plate (2) are arranged, forming a press gap (P),
wherein acting on the upper press plate (1) or the lower press plate (2) are rows of cylinder piston devices (6) which are distributed in the longitudinal or operating direction (A) of the press and are on the one hand connected to the transverse spars (3a, 3b) of the press frames (3) and on the other hand to the respective press plate (1, 2), wherein the press plate (1, 2) facing away from the cylinder piston device (6) is connected, with the interspersion of pressure distribution plates (7), to transverse spars (3a, 3b) of the press frames assigned to this press plate (1, 2), wherein supports (8) for the press plate (1 ,2) are fastened to the pressure distribution plates (7) between two adjacent press frames (3) in the longitudinal direction of the press, **characterised in that**
in a first section of the press plates there is a warming up zone and in a second section of the press plates a calibrating zone,
wherein the pressure distribution plates (7) with the supports (8) are arranged both in the area of the calibrating zone and also in the area of the warming up zone,
wherein the pressure distribution plates (7) with the supports (8) are arranged or distributed in the longitudinal direction of the press over an area which corresponds to more than 75% of the length of the press plates (1, 2).

2. Press according to claim 1 **characterised in that** the pressure distribution plates (7) with the supports (8) are arranged or distributed in the longitudinal direction of the press over an area which corresponds to more than 90% of the length of the press plates (1, 2) .

3. Press according to claim 1 or 2 in the upper piston press form of embodiment, wherein the cylinder piston device (6) is arranged between the upper transverse spars (3a) of the press frames (3) and the upper press plate (1), **characterised in that** the lower press plate (2) is in contact on the lower transverse spars (3b) of the press frames (3) with the interspersion of the pressure distribution plates (7) with the supports (8).

4. Press according to any one of claims 1 to 3 **characterised in that** arranged on the inlet side upstream of the press plates (1, 2) are projecting upper and lower inlet plates (1a, 2a) which form an inlet gap (E) narrowing in the operating direction, wherein the upper and/or lower inlet plate (1a, 2a) is acted upon by piston cylinder device (6) supported on the transverse spars (3a, 3b) of the press frame, **characterised in that** the upper or lower inlet plate (1a, 2a) is connected, with the interspersion of pressure distribution plate (7), to the transverse spars (3a, 3b) assigned to the inlet plate, wherein on the pressure distribution plates (7) supports (8) for the press plate are fastened between two adjacent press frames (3).

5. Press according to claim 4 **characterised in that** the pressure distribution plates (7) with the supports (8) are arranged or distributed in the longitudinal direction of the press over an area corresponding to more than 75%, preferably more than 90% of the total length of the press plate (1, 2) and inlet plate (1a, 2a) .

6. Press according to any one of claims 1 to 5 **characterised in that** at least 75% of the press frames, preferably more than 90% of the press frames and/or at least 75% of the rows of cylinder piston devices, preferably more than 90% of the rows of cylinder piston devices are assigned pressure distribution plates (7) with supports (8), particularly preferably all press frames and all cylinder piston devices.

7. Press according to any one of claims 1 to 6 **characterised in that** the supports (8) are designed as insulating supports.

8. Press according to any one of claims 1 to 7 **characterised in that** supports (8) are designed as support strands extending over the plate width which have continuous support surfaces or several singular support surfaces distributed over the plate width.

9. Press according to any one of claims 1 to 8 **characterised in that** in each case one or more supports (8) are centrally positioned between two adjacent press frames (3).

10. Press according to any one of claims 1 to 9 **characterised in that** in each case assigned to the press frames (3) are at least two supports (8) which in the longitudinal direction of the press are each arranged at a predetermined distance from the press frame on both sides of the press frame (3).

11. Method of manufacturing wood-based boards, in particular fibreboards or chipboards with a continuous press according to any one of claims 1 to 10.
wherein the mat of pressing material of glued wood-based particles, e.g. fibres or chips, on the inlet side, e.g. in the area of the inlet plate passes through a compression zone, then in a first section of the press plates a warming up zone and finally in a second section of the press plates a calibrating zone, **characterised in that**
to reduce the required quantity of glue for achieving a predetermined transverse tensile strength of the wood-based board to be manufactured, both in the calibrating zone and in the warming up zone upstream of the calibrating zone pressure distribution plates with supports are used.

12. Method according to claim 11 **characterised in that** in the compression zone upstream of the warming up zone pressure distribution plates with supports are also used.

13. Method according to claim 11 or 12 **characterised in that** to manufacture a fibreboard or chipboard, e.g. MDF fibreboard with a thickness of 4 mm to 30 mm, preferably 6 mm to 30 mm and with a transverse tensile strength of 0.5 N/m² to 1.0 N/m², preferably 0.6 to 0.8 N/m², a scattered material mat is used with a glue quantity of less than 9%, preferably up to 8%, e.g. 5% to 8% in relation to the solid resin portion (percent by weight) of the pressed wood-based board.

## Revendications

1. Presse continue, destinée à fabriquer des panneaux en dérivés du bois, notamment des panneaux de fibres ou des panneaux de particules, pourvue d'un châssis de presse avec plusieurs cadres de presse (3) alignés dans la direction longitudinale de la presse, à l'intérieur des cadres de presse étant placées une plaque supérieure de presse (1) et une plaque inférieure de presse (2) formant une emprise de pressage (P), la plaque supérieure de presse (1) ou la plaque inférieure de presse (2) étant soumises à plusieurs rangées d'ensembles piston-cylindre (6) distribués dans la direction longitudinale de la presse ou direction de travail (A), lesquels sont raccordés d'une part sur les traverses (3a, 3b) des cadres de presse (3) et d'autre part sur la plaque de presse (1, 2) concernée, la plaque de presse (1, 2) opposée aux ensembles piston-cylindre (6) étant raccordée sur les traverses (3a, 3b) des cadres de presse associées à ladite plaque de presse (1, 2) sous interposition de plaques de répartition de la pression (7), sur les plaques de répartition de la pression (7), entre chaque fois deux cadres de presse (3) voisins dans la direction longitudinale de la presse étant fixés des supports (8) pour la plaque de presse (1, 2), **caractérisée en ce que** dans un premier segment des plaques de presse, il se créé une zone de maturation thermique et dans un deuxième segment des plaques de presse, il se créé une zone de calibrage, les plaques de répartition de la pression (7) avec les supports (8) étant placées aussi bien dans la région de la zone de calibrage qu'également dans la région de la zone de maturation thermique, dans la direction longitudinale de la presse, les plaques de répartition de la pression (7) avec les supports (8) étant placées ou distribuées sur une région qui correspond à plus de 75 % de la longueur des plaques de presse (1, 2).

2. Presse selon la revendication 1, **caractérisée en ce que** dans la direction longitudinale de la presse, les plaques de répartition de la pression (7) avec les supports (8) sont placées ou distribuées sur une région qui correspond à plus de 90 % de la longueur des plaques de presse (1, 2).

3. Presse selon la revendication 1 ou 2, dans la forme de réalisation d'une presse à piston supérieur, l'ensemble piston-cylindre (6) étant placé entre les traverses (3a) supérieures des cadres de presse (3) et la plaque supérieure de presse (1), **caractérisée en ce que** la plaque inférieure de presse (2) s'appuie par les supports (8) sur les traverses (3b) inférieures des cadres de presse (3), sous interposition des plaques de répartition de la pression (7).

4. Presse selon l'une quelconque des revendications 1 à 3, **caractérisée en ce qu'**en amont des plaques de presse (1, 2), sur le côté entrée sont placées des plaques de chargement (1a, 2a) supérieure et inférieure débordantes, lesquelles forment une fente de chargement (E) se rétrécissant dans la direction de travail, les plaques de chargement (1a, 2a) supérieure et/ou inférieure étant soumises à des ensembles piston-cylindre (6) soutenus sur les traverses (3a, 3b) des cadres de presse, **caractérisée en ce que** la plaque de chargement (1a, 2a) supérieure ou inférieure est raccordée sous interposition de plaques de répartition de la pression (7) sur les traverses (3a, 3b) associées à la plaque de chargement, sur les plaques de répartition de la pression (7), entre deux cadres de presse (3) voisins étant fixés des supports (8) pour la plaque de presse.

5. Presse selon la revendication 4, **caractérisée en ce que**, dans la direction longitudinale de la presse, les plaques de répartition de la pression (7) avec les supports (8) sont placées ou distribuées sur une région qui correspond à plus 75 %, de préférence à plus de 90 % de la longueur totale de la plaque de presse (1, 2) et de la plaque de chargement (1a, 2a).

6. Presse selon l'une quelconque des revendications 1 à 5, **caractérisée en ce qu'**à au moins 75 % des cadres de presse, de préférence à plus de 90 % des cadres de presse et/ou à au moins 75 % des rangées d'ensembles piston-cylindre, de préférence à plus de 90 % des rangées d'ensembles piston-cylindre, de manière particulièrement préférentielle, à l'ensemble des cadres de presse et à l'ensemble des ensembles piston-cylindre sont associées des plaques de répartition de la pression (7) avec des supports (8).

7. Presse selon l'une quelconque des revendications 1 à 6, **caractérisée en ce que** les supports (8) sont conçus sous la forme de supports isolants.

8. Presse selon l'une quelconque des revendications 1 à 7, **caractérisée en ce que** les supports (8) sont conçus sous la forme de brins de supports s'étendant sur la largeur de la plaque, lesquels comportent des surfaces d'appui continues s'étendant sur la largeur de la plaque ou plusieurs surfaces d'appui singulières distribuées sur la largeur de la plaque.

9. Presse selon l'une quelconque des revendications 1 à 8, **caractérisée en ce qu'**entre chaque fois deux cadres de presse (3) voisins, un ou plusieurs supports (8) sont positionnés de manière centrale.

10. Presse selon l'une quelconque des revendications 1 à 9, **caractérisée en ce qu'**aux cadres de presse (3) sont chaque fois associés au moins deux supports (8), lesquels avec chaque fois un écart prédéfini par rapport aux cadres de presse sont placés de part et d'autre du cadre de presse (3), dans la direction longitudinale de la presse.

11. Procédé, destiné à fabriquer des panneaux en dérivés du bois, notamment des panneaux de fibres ou des panneaux de particules à l'aide d'une presse continue selon l'une quelconque des revendications 1 à 10, la natte de produit à presser en particules de dérivés de bois encollées, par ex. en fibres ou en particules traversant dans la région des plaques de chargement une zone de compression, ensuite, dans un premier segment de la plaque de presse, une zone de maturation thermique et pour finir, dans un deuxième segment de la plaque de presse, une zone de calibrage, **caractérisé en ce que** pour réduire la quantité de colle nécessaire pour obtenir une résistance à la traction transversale prédéfinie du panneau en dérivés du bois à fabriquer, aussi bien dans la zone de calibrage qu'également dans la zone de maturation thermique placée en amont de la zone de calibrage, on utilise des plaques de répartition de la pression avec des supports.

12. Procédé selon la revendication 11, **caractérisé en ce qu'**on utilise par ailleurs dans la zone de compression placée en amont de la zone de maturation thermique des plaques de répartition de la pression avec des supports.

13. Procédé selon la revendication 11 ou 12, **caractérisé en ce que** pour fabriquer un panneau de fibres ou un panneau de particules, par ex. un panneau de particules MDF d'une épaisseur de 4 mm à 30 mm, de préférence de 6 mm à 30 mm et d'une résistance à la traction transversale de 0,5 N/m² à 1,0 N/m², de préférence de 0,6 à 0,8 N/m², on utilise une natte de produit d'épandage avec une quantité de colle intérieure à 9 %, de préférence de jusqu'à 8 %, par ex. de 5 % à 8 %, rapportés au taux de résine solide (pourcentage en poids) du panneau en dérivés du bois comprimé.
